# EUROPÄISCHE PATENTSCHRIFT

(11) **EP 0 835 217 B1**
(45) Veröffentlichungstag und Bekanntmachung des Hinweises auf die Patenterteilung: **30.12.1998**
(21) Anmeldenummer: 96939098.8
(22) Anmeldetag: 18.11.1996
(51) Int. Cl.: B65H 39/00, B65H 31/02

(54) **VERFAHREN ZUM STEUERN DER TRANSPORTGESCHWINDIGKEIT EINER TRANSPORT- UND ZUSAMMENTRAGBAHN**
PROCESS FOR CONTROLLING THE CONVEYING SPEED OF A TRANSPORTING AND GATHERING TRACK
PROCEDE POUR REGLER LA VITESSE DE TRANSPORT D'UNE BANDE DE TRANSPORT ET D'ASSEMBLAGE

(30) Priorität: 23.02.1996 DE 19606888
(43) Veröffentlichungstag der Anmeldung: 15.04.1998
(73) Patentinhaber: BÖWE SYSTEC AG, 86159 Augsburg (DE)
(72) Erfinder: KRUMM, Josef, D-86169 Augsburg (DE); BATZER, Josef, Dipl.-Ing., D-86391 Stadtbergen (DE)
(74) Vertreter: Schoppe, Fritz, Dipl.-Ing.
(86) Internationale Anmeldenummer: EP9605083
(87) Internationale Veröffentlichungsnummer: WO9730923

(56) Entgegenhaltungen:
- DE-A- 3 943 089
- US-A- 4 482 140
- US-A- 4 904 138
- US-A- 4 938 335

## Beschreibung

Die vorliegende Erfindung bezieht sich auf ein Verfahren zum Steuern der Transportgeschwindigkeit einer Transport- und Zusammentrag-Bahn, insbesondere einer solchen Zusammentragbahn, die in einem Papierhandhabungssystem verwendet wird.

Papierhandhabungssysteme werden hauptsächlich von großen Unternehmen, Banken, Versicherungsgesellschaften, Dienstleistungsunternehmen usw. verwendet. Bei diesen Unternehmen dienen die Papierhandhabungssysteme, die Transport- und Zusammentrag-Bahnen verwenden, zur Verarbeitung von großen Mengen Papier, beispielsweise Rechnungen, Mahnungen, Kontoauszügen, Versicherungspolicen oder Schecks.

Um am Ende des Papierhandhabungssystems eine entsprechende Zusammenstellung verschiedener notwendiger Papiere zu erhalten, ist es notwendig, daß das Papierhandhabungssystem die verschiedenen Papiere nach deren Druck richtig verarbeitet. Diese Verarbeitung erfolgt an aufeinanderfolgenden Stationen des Papierhandhabungssystems und umfaßt beispielsweise die Trennung, Faltung, Sortierung, Sammlung und Heftung der verschiedenen Papiere und eine darauffolgende Kuvertierung des zusammengestellten Füllguts, sowie eine Frankierung des fertigen Briefes, so daß am Ausgang des Papierhandhabungssystems versandfertige Briefe ausgegeben werden.

Nachdem die oben genannten verschiedenen Arbeitsprozesse an aufeinanderfolgenden Stationen in dem Papierhandhabungssystem durchgeführt werden, ist es notwendig, zwischen diesen verschiedenen Stationen eine Verbindung vorzusehen. Diese Verbindung wird durch eine sogenannte Zusammentragbahn hergestellt, die die einzelnen Stationen des Papierhandhabungssystems miteinander verbindet.

Die Verarbeitungsgeschwindigkeit der Zusammentragbahn solcher bekannter Papierhandhabungssysteme ist gemäß dem Stand der Technik fest eingestellt oder über Bedienelemente durch einen Bediener einstellbar. Bei derartigen Vorrichtungen wird die Gesamtgeschwindigkeit der Zusammentragbahn bei einer erwarteten Überschreitung einer maximalen Stapelhöhe des Füllgutes für sämtliche Posten, die in der Zusammentragbahn verarbeitet werden, durch die Bedienungsperson abgesenkt. Dies hat eine Verschlechterung des Durchsatzes der Zusammentragbahn zur Folge.

Es ist bei derartigen Verarbeitungsanlagen, insbesondere Papierhandhabungssystemen, erwünscht, daß dieselben ein breites Verarbeitungsspektrum hinsichtlich der verarbeitbaren Füllgutstärke und des verarbeitbaren Füllgutgewichts aufweisen. Dieses breite Verarbeitungsspektrum beeinflußt die Auslegung der elektrischen Antriebe. Bei der Auslegung der Antriebe müssen bei den bekannten Anlagen zwei Kriterien berücksichtigt werden, die die Antriebskosten bzw. die Verarbeitungsleistung beeinflussen.

Erstens müssen bei einer maximalen Verarbeitungsleistung, die bei Papierhandhabungssystemen mit Kuvertierleistung bezeichnet wird, unabhängig von dem Füllgewicht bzw. der Füllstärke, die Antriebe für das maximale Beschleunigungsmoment, das für die Zusammentragbahn, beispielsweise des Papierhandhabungssystems erforderlich ist, ausgelegt werden. Bei einem Großteil der Anwendungsfälle werden die erlaubten Grenzwerte, für die die Antriebe ausgelegt sind, nicht erreicht. Daher ist für diese Anwendungen die Antriebsauslegung überdimensioniert und mit zu hohen Kosten beaufschlagt.

Werden zweitens die Antriebe für eine maximale Verarbeitungsleistung bei einer begrenzten Füllgutstärke und einem begrenzten Füllgutgewicht ausgelegt, kann bei Anwendungsfällen, bei denen eine teilweise oder ständig höhere Füllgutstärke oder ein teilweise oder ständig höheres Füllgutgewicht auftritt, die Anlage nur mit einer reduzierten Verarbeitungsgeschwindigkeit betrieben werden. Während eines Produktionszyklusses werden jedoch oft nur in Einzelfällen die für eine maximale Verarbeitungsgeschwindigkeit zulässigen Grenzwerte überschritten. Eine über den ganzen Produktionszyklus reduzierte Verarbeitungsgeschwindigkeit hat somit eine unnötige Verringerung der Verarbeitungsleistung, bei einem Papierhandhabungssystem der Kuvertierleistung, zur Folge.

Aus der DE-A-3943089 und der US-A-4,938,335 ist bereits eine Einrichtung zum Regeln der Betriebsdrehzahl einer Verarbeitungsmaschine bekannt, die eine Zuförderbahn aufweist, die von einem Antriebsmotor angetrieben wird, dessen Betriebsdrehzahl in Abhängigkeit von einem durch Sensoren erfaßten Abstand von Produkten auf dieser Zuförderbahn geregelt wird.

Ausgehend von dem genannten Stand der Technik besteht die Aufgabe der vorliegenden Erfindung darin, ein Verfahren zur Anpassung der Transportgeschwindigkeit einer Zusammentragbahn zu schaffen, durch das der Durchsatz einer Verarbeitungsanlage, in die die Zusammentragbahn eingebaut ist, verbessert werden kann.

Diese Aufgabe wird durch Verfahren zum Steuern der Transportgeschwindigkeit einer Zusammentragbahn gemäß Patentanspruch 1 und 7 gelöst.

Die vorliegende Erfindung schafft ein Verfahren zur Anpassung der Transportgeschwindigkeit einer Zusammentragbahn, bei dem mittels einer Transporteinrichtung Füllgutstapel von einem Eingang zu einem Ausgang der Zusammentragbahn bewegt werden, wobei an einer oder mehreren Hinzufügungsstationen wahlweise Füllguteinheiten den Füllgutstapeln hinzugefügt werden können, gekennzeichnet durch folgende Schritte:
Ermitteln zumindest eines Maßes für jeden Füllgutstapel am Eingang der Zusammentragbahn;
Erhöhen jedes Maßes für jeden Füllgutstapel an jeder Hinzufügungsstation um jeweils einen Wert, der der hinzugefügten Füllguteinheit entspricht, wenn dem Füllgutstapel eine Füllguteinheit hinzugefügt wird;
Vergleichen jedes Maßes jedes Füllgutstapels mit einem jeweiligen der Transporteinrichtung zugeordneten Sollwert; und
Steuern der Transportgeschwindigkeit abhängig vom Ergebnis des Vergleichs.

Das Maß für jeden Füllgutstapel ist vorzugsweise die Blattzahl und/oder die Höhe und/oder das Gewicht des Füllgutstapels. Überschreitet ein Maß einen zugeordneten Sollwert, wird die Verarbeitungsgeschwindigkeit, d.h. die Transportgeschwindigkeit der Zusammentragbahn, verringert, bis der Füllgutstapel, dessen Maß den Sollwert überschreitet, die Zusammentragbahn verlassen hat.

Die Zusammentragbahn kann eine Mehrzahl von hintereinander angeordneten Transporteinrichtungsmodulen aufweisen, wobei jedes Transporteinrichtungsmodul mittels eines eigenen Motors angetrieben wird. Die Füllgutstapel werden jeweils von einem in Bewegungsrichtung hinteren Transporteinrichtungsmodul zu einem in Bewegungsrichtung vorderen Transporteinrichtungsmodul weitergegeben, wobei jedes Transporteinrichtungsmodul zumindest einen eigenen Sollwert aufweist, wobei die Transportgeschwindigkeit aller Transporteinrichtungsmodule gesenkt wird, wenn ein Maß eines Füllgutstapels einen Sollwert eines Transporteinrichtungsmoduls, auf dem sich der Füllgutstapel befindet, überschreitet.

Alternativ kann aus den für die Füllgutstapel ermittelten Maßen jeweils ein Gesamtmaß für alle auf einer Transporteinrichtung oder einem Transporteinrichtungsmodul befindlichen Füllgutstapel bestimmt werden, wobei die Transportgeschwindigkeit auf der Basis dieses Gesamtmaßes gesteuert wird.

Die vorliegende Erfindung schafft ein Verfahren, um die Verarbeitungsgeschwindigkeit beispielsweise eines Papierhandhabungssystems in Abhängigkeit von dem Gewicht und der Höhe des Füllguts in dem Papierhandhabungssystem, d.h. der Kuvertieranlage, automatisch anzupassen. Ein bevorzugtes Ausführungsbeispiel des erfindungsgemäßen Verfahrens dient zur Anpassung der Verarbeitungsgeschwindigkeit bei einem Papierhandhabungssystem, das taktweise arbeitet. Die einzelnen Takte werden dabei als Kuvertiertakte bezeichnet. Gemäß diesem Ausführungsbeispiel der vorliegenden Erfindung wird die Verarbeitungsgeschwindigkeit zu jedem Kuvertiertakt an die momentane Bestückung des Papierhandhabungssystems hinsichtlich der Füllguthöhe, die auch als Füllgutstärke bezeichnet werden kann, und dem Füllgutgewicht angepaßt.

Ein Vorteil der vorliegenden Erfindung gegenüber bekannten Papierhandhabungssystemen besteht in der optimierten Verarbeitungsgeschwindigkeit bei der Verarbeitung von Füllgutstapeln, die unterschiedliche Verarbeitungsmengen, d.h. unterschiedliche Höhen oder unterschiedliche Gewichte, aufweisen. Die Folge ist ein verbessertes Preis/Leistungsverhältnis bei der Antriebsauswahl.

Bevorzugte Ausführungsbeispiele der vorliegenden Erfindung werden nachfolgend bezugnehmend auf die beiliegenden Zeichnungen näher erläutert. Es zeigen:
- Fig. 1: einen Abschnitt einer Zusammentragbahn, bei der das Verfahren gemäß der vorliegenden Erfindung verwendet werden kann;
- Fig. 2: den Abschnitt der Zusammentragbahn von Fig. 1 vor dem Beginn eines Kuvertiertakts 1;
- Fig. 3: den Abschnitt der Zusammentragbahn von Fig. 1 vor dem Ende des Kuvertiertakts 1; und
- Fig. 4: den Abschnitt der Zusammentragbahn von Fig. 1 vor dem Ende eines Kuvertiertakts 9.

Das Verfahren der vorliegenden Erfindung wird im folgenden anhand einer Kuvertieranlage erläutert, wobei jedoch offensichtlich ist, daß mit dem Verfahren gemäß der vorliegenden Erfindung eine beliebige Verarbeitungsanlage betrieben werden kann, mit der Füllgutstapel transportiert werden und mit der Füllguteinheiten den Füllgutstapeln hinzugefügt werden.

In Fig. 1 sind zwei Transportmodule A und B gezeigt, die einen Teil einer Kuvertieranlage bilden. Die Transportmodule A und B weisen Förderriemen 100 auf, an denen Schieber und Stopper befestigt sind. Die Schieber und Stopper sind derart an den Förderriemen 100 befestigt, daß sie jeweils Fächer bilden, in denen Füllgutstapel, d.h. Blattstapel, Heftchen oder Gruppen von Blättern 110, transportiert werden können. Die Förderriemen der Transportmodule A und B sind derart angeordnet, daß sie in einem Überlappungsbereich 125 überlappen. Dadurch ist es möglich, daß ein Füllgutstapel von dem Transportmodul A an das Transportmodul B übergeben wird.

Die Förderriemen des Transportmoduls A werden durch eine Antriebseinrichtung, die mit Motor 1 bezeichnet ist, angetrieben. Die Förderriemen des Transportmoduls B werden durch eine Antriebseinrichtung, die mit Motor 2 bezeichnet ist, angetrieben. Die Motoren, Motor 1 und Motor 2, weisen Sollwerte auf, die angeben, bis zu welcher Füllstärke und bis zu welchem Füllgewicht die Förderriemen mit einer maximalen Geschwindigkeit betrieben werden können. Überschreitet die Füllstärke oder das Füllgewicht eines zu transportierenden Füllgutstapels dieses Sollwerte, muß die Anlage mit einer geringeren Verarbeitungsgeschwindigkeit betrieben werden.

Der Antrieb der Motoren, Motor 1 und Motor 2, erfolgt schrittweise, d.h. der Transport der Füllgutstapel erfolgt jeweils in Kuvertiertakten. Während eines Kuvertiertakts wird ein Füllgutstapel jeweils von einer ersten Stoppstelle zu einer zweiten Stoppstelle transportiert. Beispielsweise wird der Füllgutstapel 110 während eines Kuvertiertakts von der Stoppstelle x zu der Stoppstelle y transportiert. Die zwei in Fig. 1 dargestellten Transportmodule A und B weisen zusammen zehn Stoppstellen auf. An jeder Stoppstelle kann eine Beilagenstation angeordnet sein. An einer Beilagenstation kann eine Füllguteinheit, d.h. ein einzelnes Blatt oder Heftchen oder Gruppen von Blättern, zu einem Füllgutstapel, d.h. einem Stapel von Blättern, der bereits auf der Zusammentragbahn transportiert wird, hinzugefügt werden. Dem Transportmodul A wird am Eingang 150 desselben mittels einer sogenannten Sammel- und Übergabe-Stelle ein Eingangsstapel 200 übergeben. Bei dem in Fig. 1 dargestellten Zustand der Zusammentragbahn befindet sich der Eingangsstapel 200 noch nicht auf dem Transportmodul A. Dem Eingangsstapel können, während er über die Zusammentragbahn transportiert wird, an unterschiedlichen Beilagenstationen oder beliebigen, in die Zusammentragbahn mündenden Kanälen, zusätzliche Füllguteinheiten hinzugefügt werden, obwohl dies in den Figuren nicht explizit dargestellt ist.

Die Kuvertieranlage weist ferner eine Steuerungseinrichtung und eine Datenübertragungsleitung, die als Anlagenfeldbus bezeichnet wird, auf. Die Steuerungseinrichtung ist über den Anlagenfeldbus mit jedem Motor, beispielsweise dem Motor 1 und dem Motor 2, verbunden.

Mit jedem einzelnen, der Kuvertieranlage zugeführten Blatt werden Informationen über Blattgewicht und Blattstärke auf dem Anlagenfeldbus zu der Steuerungseinrichtung übertragen. Die Steuerungseinrichtung verwendet diese Informationen, um die Füllstärke, d.h. die Füllhöhe, und das Füllgewicht jedes Blattstapels, der auf der Zusammentragbahn transportiert wird, zu berechnen. Durch den gewählten Transportzyklus steht vor jedem Kuvertiertakt ein definierter Zeitraum für den Regelvorgang zur Verfügung, in welchem die Geschwindigkeitsvorgabe des nächsten Kuvertiertaktes anhand der Eingangsbedingungen, d.h. der Füllstärke und dem Füllgewicht aller zugeführten Füllguteinheiten sowie jeweils der Eingangsstapel, berechnet werden kann. Über den Anlagenfeldbus wird der Stellwert für die Geschwindigkeit vor Beginn des nächsten Kuvertiertaktes an alle Antriebsmotoren, beispielsweise den Motor 1 und den Motor 2, zeitgleich übertragen.

Die Steuerungseinrichtung erfaßt somit ein Maß für alle der Kuvertieranlage zugeführten Füllguteinheiten, nämlich für den an der Sammel- und Übergabe-Stelle zugeführten Eingangsstapel sowie alle an den verschiedenen Beilagenstationen zugeführten Füllguteinheiten. Das Maß für jeden Füllgutstapel, dem an einer Stoppstelle eine Füllguteinheit hinzugefügt wird, wird bei dem bevorzugten Ausführungsbeispiel vor dem Kuvertiertakt, bei dem dem Füllgutstapel die Füllguteinheit aus der Beilagenstation tatsächlich hinzugefügt wird, bestimmt.

Diese bestimmten Maße für die Füllgutstapel werden mit dem Sollwert jeweils des Motors verglichen, auf dessen Transportmodul sich der Füllgutstapel beim nächsten Kuvertiertakt befindet. Überschreitet das Maß eines Füllgutstapels den Sollwert eines Motors, so wird die Geschwindigkeit aller Motoren auf eine niedrige Geschwindigkeit heruntergeregelt.

Ein spezifisches Ausführungsbeispiel des erfindungsgemäßen Verfahrens, bei dem die Geschwindigkeit abhängig von bestimmten Gesamtmaßen gesteuert wird, wird nachfolgend bezugnehmend auf die Fig. 2 bis 4 sowie die Tabellen I bis V näher erläutert. Fig. 2 zeigt den Teil einer Kuvertieranlage, der in Fig. 1 dargestellt ist, vor dem Beginn eines Kuvertiertaktes 1. Der Eingangsstapel 200 befindet sich am Eingang des Transportmoduls A und wird während des ersten Kuvertiertaktes an das Transportmodul A übergeben. Der Eingangsstapel weist eine Füllstärke von zwei und ein Füllgewicht von 6 auf, wie durch die Bezeichnungen "S:2" und "G:6" gezeigt ist. An vier Stoppstellen 1 bis 4 des Transportmoduls A befinden sich vier Füllgutstapel, während sich an vier Stoppstellen 5 bis 8 des Transportmoduls B ebenfalls vier Füllgutstapel befinden. In Fig. 2 sind zwei weitere Stoppstellen 9 und 10 dargestellt, die jedoch zu einem anschließenden Transportmodul gehören und somit für die Transportmodule A und B nicht von Bedeutung sind. Jeder dieser Füllgutstapel an den Stoppstellen 1 bis 10 weist eine bestimmte Füllstärke und ein bestimmtes Füllgewicht auf.

Tabelle I zeigt Parameter von Motoren, die verschiedenen Transportmodulen einer Zusammentragbahn zugeordnet sind. Die zwei Transportmodule A und B, denen der Motor 1 bzw. der Motor 2 zugeordnet ist, sind in den Figuren dargestellt. Die übrigen Motoren 3 bis 5 sind in den Figuren nicht dargestellt. In der Tabelle sind die den Motoren jeweils zugeordneten Stoppstellen, der Grenzwert der Füllstärke für eine Maximalgeschwindigkeit Vmax und der Grenzwert für das Füllgewicht für die Maximalgeschwindigkeit Vmax dargestellt.

**Tabelle I**

| Motor | Zugeordnete Stopstellen | Grenzwert Füllstärke für Vmax | Grenzwert Füllgewicht für Vmax |
|---|---|---|---|
| Motor 1 | 1,2,3,4 | 6 | 16 |
| Motor 2 | 5,6,7,8 | 6 | 16 |
| Motor 3 | 9,10 | 4 | 12 |
| Motor 4 | 11,12 | 4 | 12 |
| Motor 5 | 13,14 | 4 | 12 |

Beispielsweise beträgt der Grenzwert oder Sollwert der Füllstärke für den Motor 1 6. D.h., daß, wenn die Füllstärke der auf dem Transportmodul A, das dem Motor 1 zugeordnet ist, zu transportierenden Füllgutstapel diesen Grenzwert oder Sollwert überschreitet, muß die Transportgeschwindigkeit von Vmax auf einen geringeren Wert heruntergeregelt werden. Das gleiche gilt, wenn das Füllgewicht der zu transportierenden Füllgutstapel den Sollwert für das Füllgewicht, 16, überschreitet. Dies gilt in gleicher Weise für die Motoren 2 bis 5 bezüglich der Grenzwerte, die dieselben aufweisen.

In Tabelle II sind die Füllstärken und das Füllgewicht der vor dem ersten Kuvertiertakt an den jeweiligen Stoppstellen befindlichen Füllgutstapel dargestellt. Ferner sind die Summen der Füllstärken und Füllgewichte für die jeweiligen Motoren dargestellt.

**Tabelle II**

| Stopsteile | Wert Füllstärke | Summe für Motor | Wert Füllgewicht | Summe für Motor |
|---|---|---|---|---|
| 1 | 1 | 5 | 6 | 15 |
| 2 | 1 | | 2 | |
| 3 | 1 | | 3 | |
| 4 | 2 | | 4 | |
| 5 | 1 | 5 | 6 | 15 |
| 6 | 1 | | 2 | |
| 7 | 1 | | 3 | |
| 8 | 2 | | 4 | |
| 9 | 1 | 2 | 6 | 8 |
| 10 | 1 | | 2 | |
| 11 | 1 | 3 | 3 | 7 |
| 12 | 2 | | 4 | |
| 13 | 1 | 2 | 6 | 6 |
| 14 | 1 | | 2 | |

Wie in Tabelle II zu sehen ist, wird bei keinem der Motoren einer der Grenzwerte überschritten. Aus diesem Grund kann die Anlage weiter mit der maximalen Verarbeitungsgeschwindigkeit Vmax betrieben werden.

Während des Kuvertiertaktes 1 wird der Eingangsstapel 200 zugeführt. Der Füllgutstapel 200 belastet während des Kuvertiertaktes 1 das Transportmodul A und damit den Motor 1 noch nicht, da derselbe durch die Sammel- und Übergabe-Stelle zugeführt wird und während des Kuvertiertaktes 1 noch dieselbe belastet. In Tabelle III ist der Stoppstelle 1 daher keine Belastung zugeordnet.

Tabelle III zeigt die Belegung der verschiedenen Stoppstellen 1 bis 14 während des Kuvertiertaktes 1, wobei während diesem Kuvertiertakt der Eingangsstapel 200 zugeführt wird. Während dieses Kuvertiertaktes ist keiner der Grenzwerte der Motoren 1 bis 5 verletzt, wie aus Tabelle III zu sehen ist. Die Anlage wird daher mit Vmax betrieben.

Fig. 3 zeigt die Transportmodule A und B am Ende des Kuvertiertaktes 1. Die Füllgutstapel wurden jeweils um eine Stoppstelle weiterbewegt. Beispielsweise befinden sich die Füllgutstapel, die sich vorher an den Stoppstellen 2 bis 4 befanden, nun an den Stoppstellen 3 bis 5. Ferner befindet sich am Ende des Kuvertiertaktes 1 der Eingangsstapel 200 an der Stoppstelle 1 und trägt somit zur Belastung des Motors 1, der dem Transportmodul A zugeordnet ist, bei.

Tabelle IV zeigt die Beladung der Stoppstellen 1 bis 14, sowie die Summe der Füllstärken bzw. Füllgewichte für jeden Motor vor dem Ende des ersten Kuvertiertaktes. Wie aus Tabelle IV zu sehen ist, beträgt die Summe der Füllgewichte der an den Stoppstellen 1 bis 4 befindlichen Füllgutstapel 17. Somit übersteigt die Summe der Füllgewicht für den Motor 1 den Grenzwert desselben, der 16 beträgt. Die Steuerungseinrichtung stellt dies beim Vergleich der Summe der Füllgewichte der an den Stoppstellen 1 bis 4 befindlichen Füllgutstapel und dem Füllgewicht-Sollwert für den Motor 1 fest. Sie steuert daraufhin alle Motoren beim nächsten Kuvertiertakt auf eine reduzierte Geschwindigkeit. Die Steuerungseinrichtung steuert die Motoren erst wieder auf die Geschwindigkeit Vmax, wenn die Summe der Füllgewichte der Füllgutstapel an den Stoppstellen 1 bis 4 den Füllgewicht-Grenzwert des Motors 1 nicht mehr überschreitet, und auch kein anderer Soll- oder Grenz-Wert verletzt ist.

In Fig. 4 sind das Transportmodul A und B am Ende des Kuvertiertakts 9 dargestellt. Ferner sind in Tabelle V die Parameter der Füllgutstapel an den Stoppstellen 1 bis 14 sowie die Summen der Füllstärken und der Füllgewichte derselben für die Motoren 1 bis 5 gezeigt.

Wie in Tabelle V gezeigt ist, ist keiner der Grenzwerte der Motoren 1 bis 5 durch die an den jeweiligen Stoppstellen befindlichen Füllgutstapel verletzt. Daher steuert die Steuerungseinrichtung die Motoren beim nächsten Kuvertiertakt auf die Maximalgeschwindigkeit Vmax. Dazu sei angemerkt, daß sich vor dem Ende des achten Kuvertiertaktes der Füllgutstapel 200, der ehemalige Eingangsstapel, an der Stoppstelle 8 befand. Damit betrug das Gesamtfüllgewicht der Stoppstellen 5 bis 8, die dem Motor 2 zugeordnet sind, 17. Dieser Wert ist höher als der Füllgewicht-Grenzwert des Motors 2, der 15 beträgt. Aus diesem Grund werden die Motoren während des neunten Kuvertiertaktes mit einer reduzierten Geschwindigkeit betrieben. Da am Ende des neunten Kuvertiertaktes alle Grenzwerte erfüllt sind, steuert die Steuerungseinrichtung die Motoren für den zehnten Kuvertiertakt auf die maximale Geschwindigkeit Vmax.

Diesem Regelvorgang liegt ein Informationsmodell zugrunde, bei dem jedem Motor ein bestimmtes Segment des Prozeßabbildes zugeordnet ist. Diese Segmente entsprechen der Anzahl von Transportgütern, welche ein Motor pro Takt transportieren muß. Somit ist es möglich, für jeden einzelnen Motor die Beschleunigungsmomente für den nächsten Takt zu ermitteln und somit die Geschwindigkeitsvorgabe für den nächsten Takt zu bestimmen.

Das Steuerverfahren, das oben bezüglich des Eingangsfüllstapels 200 beim Durchlaufen einer Transport- und Zusammentrag-Bahn ohne das Hinzufügen einer Füllguteinheit an einer Beilagenstation beschrieben wurde, läßt sich auf beliebige Transport- und Zusammentrag-Bahnen anwenden, bei denen Füllguteinheiten mittels einer Beilagenstation einem Füllgutstapel hinzugefügt werden. Die Füllstärke für diesen Füllgutstapel für den nächsten Kuvertiertakt ist dann die ursprüngliche Füllstärke plus die Füllstärke der Füllguteinheit, die mittels der Beilagenstation hinzugefügt wird. Das Füllgewicht dieses Füllgutstapels ist dann das ursprüngliche Füllgewicht plus dem Füllgewicht der Füllguteinheit, die an der Beilagenstation hinzugefügt wird.

Das Verfahren gemäß der vorliegenden Erfindung optimiert folglich die Transportgeschwindigkeit innerhalb einer Zusammentragbahn, beispielsweise einer Kuvertieranlage, in Abhängigkeit von der Höhe und/oder dem Gewicht des Füllguts. Dabei wird ausgehend von der Anzahl oder dem Gewicht der Blätter in einer Sammel- und Übergabe-Stelle jeweils aktuell mitgerechnet oder mitgezählt, an welcher Stelle innerhalb der Zusammentragbahn welche Füllgutstapelhöhe bzw. welches Füllgutstapelgewicht erreicht wurde, wobei dann aktuell dann, wenn ein Stapel einen Grenzwert überschreitet, eine Absenkung der Arbeitsgeschwindigkeit der Zusammentragbahn vorgenommen wird. Bei einer Zusammentragbahn, die aus verschiedenen Transportmodulen besteht, können für die unterschiedlichen von jeweils einem Motor bedienten Transportmodule, denen unterschiedliche Stoppstellen zugeordnet sind, unterschiedliche Grenzwerte gelten, wobei, wenn der jeweils gültige Grenzwert auch nur an einer Stoppstelle überschritten wird, sämtliche Motoren auf eine niedrigere Geschwindigkeit heruntergeregelt werden müssen. Dabei ist das Verfahren gemäß der vorliegenden Erfindung nicht auf das Hin- und Her-Schalten zwischen zwei Geschwindigkeitsstufen bei zwei Grenzwerten beschränkt, sondern schließt ferner eine in Abhängigkeit von berechneten Füllstärkegrößen und/oder Füllgewichtsgrößen gestufte Geschwindigkeitsregelung ein, wobei dann der Transporteinrichtung oder jedem Transportmodul mehrere Sollwerte jeweils für Füllgewicht und Füllhöhe zugeordnet sind.

Das Verfahren gemäß der vorliegenden Erfindung ist somit sowohl auf Zusammentragbahnen anwendbar, die durch nur einen Motor angetrieben werden, als auch auf modulare Zusammentragbahnen, bei denen einzelne Transportmodule durch jeweils eigene Motoren angetrieben werden. In dem letztgenannten Fall müssen, wenn ein Grenzwert eines Motors überschritten wird, sämtliche Motoren auf eine niedrigere Geschwindigkeit heruntergeregelt werden.

Bei einem Ausführungsbeispiel des Verfahrens gemäß der vorliegenden Erfindung wird zumindest ein Maß eines Füllgutstapels mit einem Sollwert verglichen. Bei einer Kuvertiereinrichtung kann die Blattzahl, die Höhe und/oder das Gewicht des Füllgutstapels verwendet werden. Gemäß der vorliegenden Erfindung kann jedes dieser Maße mit einem Sollwert verglichen werden, wobei, wenn ein beliebiges dieser Maße den zugeordneten Sollwert überschreitet, die Transportgeschwindigkeit der Transport- und Zusammentrag-Einheit heruntergeregelt wird. Es ist offensichtlich, daß es ferner möglich ist, nur ein Maß oder eine größere Anzahl von Maßen für jeden Füllgutstapel zu verwenden.

Gemäß dem bezüglich der Fig. 2 bis 4 beschriebenen Ausführungsbeispiel der Erfindung werden Gesamtmaße für alle Füllgutstapel, die von dem Motor einer Transporteinrichtung transportiert werden, bestimmt. Diese Maße können bei einer Kuvertieranlage die Gesamtblattzahl, die Gesamthöhe und/oder das Gesamtgewicht der durch diesen Motor transportierten Füllgutstapel sein. Wiederum kann eine beliebige Anzahl dieser Gesamtmaße mit zugehörigen Sollwerten, die diesem Motor zugeordnet sind, verglichen werden.

Es ist ferner möglich, für einen Parameter der Füllgutstapel, die durch einen Motor transportiert werden, ein Gesamtmaß zu bestimmen, das mit einem Sollwert des Motors verglichen wird, während für einen weiteren Parameter der Füllgutstapel für jeden Füllgutstapel ein Maß bestimmt wird. Auf diese Weise ist es möglich, das Gesamtgewicht aller, von einem Motor zu transportierender Füllgutstapel mit einem Füllgewicht-Grenzwert oder Füllgewicht-Sollwert des Motors zu vergleichen, während beispielsweise die Höhe jedes einzelnen Füllgutstapels mit einem Sollwert des Motors, der einer bei einer Maximalgeschwindigkeit transportierbaren Füllgutstapelhöhe entspricht, verglichen wird.

## Patentansprüche

1. Verfahren zum Steuern der Transportgeschwindigkeit einer Transport- und Zusammentrageinheit, bei dem mittels zumindest einer Transporteinrichtung (100) Füllgutstapel (110) von einem Eingang (150) zu einem Ausgang der Zusammentragbahn bewegt werden, wobei an einer oder mehreren Hinzufügungsstationen wahlweise Füllguteinheiten den Füllgutstapeln hinzugefügt werden können, gekennzeichnet durch folgende Schritte:
a1) Ermitteln zumindest eines Maßes für jeden Füllgutstapel (110) am Eingang der Zusammentragbahn;
b1) Erhöhen jedes Maßes für jeden Füllgutstapel an jeder Hinzufügungsstation um jeweils einen Wert, der der hinzugefügten Füllguteinheit entspricht, wenn dem Füllgutstapel eine Füllguteinheit hinzugefügt wird;
c1) Vergleichen jedes Maßes jedes Füllgutstapels mit einem jeweiligen der Transporteinrichtung zugeordneten Sollwert; und
d1) Steuern der Transportgeschwindigkeit abhängig vom Ergebnis des Vergleichs.

2. Verfahren gemäß Anspruch 1, dadurch gekennzeichnet,
daß die Transportgeschwindigkeit gesenkt wird, solange zumindest ein Maß zumindest eines Füllgutstapels (110) den jeweiligen Sollwert überschreitet, wobei die Transportgeschwindigkeit wieder erhöht wird, wenn kein Maß mehr den jeweiligen Sollwert überschreitet.

3. Verfahren gemäß Anspruch 1, dadurch gekennzeichnet,
daß der Schritt c1) das Vergleichen jedes Maßes mit mehreren Sollwerten einschließt, um abhängig vom Ergebnis der Vergleiche eine gestufte Geschwindigkeitssteuerung durchzuführen.

4. Verfahren gemäß einem der Ansprüche 1 bis 3 zur Steuerung der Transportgeschwindigkeit einer solchen Zusammentragbahn, bei der die Transporteinrichtung aus mehreren hintereinander angeordneten Transporteinrichtungsmodulen (A, B) besteht, wobei die Füllgutstapel (110) jeweils von einem in Bewegungsrichtung hinteren Transporteinrichtungsmodul (A) zu einem in Bewegungsrichtung vorderen Transporteinrichtungsmodul (B) weitergegeben werden, mit dem Verfahrensschritt des
Senkens der Transportgeschwindigkeit aller Transporteinrichtungsmodule (A, B), solange zumindest ein Maß eines Füllgutstapels einen Sollwert eines Transporteinrichtungsmoduls, auf dem sich der Füllgutstapel befindet, überschreitet.

5. Verfahren gemäß einem der Ansprüche 1 bis 4, dadurch gekennzeichnet,
daß vor dem Schritt c1) ferner zumindest ein Gesamtmaß für alle Füllgutstapel, die sich auf einer Transporteinrichtung oder einem Transportmodul befinden, aus den für diese Füllgutstapel ermittelten Maßen ermittelt wird, wobei im Schritt d1) jedes im Schritt c1) ermittelte Gesamtmaß mit je einem dieser Transporteinrichtung oder diesem Transporteinrichtungsmodul zugeordneten Gesamtsollwert verglichen wird, wobei die Transportgeschwindigkeit ferner abhängig vom Ergebnis dieses Vergleichs gesteuert wird.

6. Verfahren gemäß Anspruch 5, dadurch gekennzeichnet,
daß das Maß, aus dem das Gesamtmaß ermittelt wird, das Gewicht der Füllgutstapel ist.

7. Verfahren zum Steuern der Transportgeschwindigkeit einer Transport- und Zusammentrag-Einheit, bei dem mittels zumindest einer Transporteinrichtung Füllgutstapel (110) von einem Eingang (150) zu einem Ausgang der Zusammentragbahn bewegt werden, wobei an einer oder mehreren Hinzufügungsstationen wahlweise Füllguteinheiten den Füllgutstapeln hinzugefügt werden können, gekennzeichnet durch folgende Schritte:
a2) Ermitteln zumindest eines Maßes für jeden Füllgutstapel am Eingang der Zusammentragbahn;
b2) Erhöhen jedes Maßes für jeden Füllgutstapel an jeder Hinzufügungsstation um jeweils einen Wert, der der hinzugefügten Füllguteinheit entspricht, wenn dem Füllgutstapel eine Füllguteinheit hinzugefügt wird;
c2) Bestimmen zumindest eines Gesamtmaßes für alle Füllgutstapel, die sich auf einer Transporteinrichtung befinden, aus den für diese Füllgutstapel ermittelten Maßen;
d2) Vergleichen jedes Gesamtmaßes mit je einem dieser Transporteinrichtung zugeordneten Gesamtsollwert; und
e2) Steuern der Transportgeschwindigkeit abhängig vom Ergebnis des Vergleichs.

8. Verfahren gemäß Anspruch 7, dadurch gekennzeichnet,
daß die Transportgeschwindigkeit gesenkt wird, solange zumindest ein Gesamtmaß den zugehörigen Gesamtsollwert überschreitet, wobei die Transportgeschwindigkeit wieder erhöht wird, wenn kein Gesamtmaß mehr den zugehörigen Gesamtsollwert überschreitet.

9. Verfahren gemäß Anspruch 7, dadurch gekennzeichnet,
daß der Schritt d2) das Vergleichen jedes Gesamtmaßes mit mehreren Gesamtsollwerten einschließt, um abhängig vom Ergebnis der Vergleiche eine gestufte Geschwindigkeitssteuerung durchzuführen.

10. Verfahren gemäß einem der Ansprüche 7 bis 9 zur Steuerung der Transportgeschwindigkeit einer solchen Zusammentragbahn, bei der die Transporteinrichtung aus mehreren hintereinander angeordneten Transporteinrichtungsmodulen (A, B) besteht, wobei die Füllgutstapel jeweils von einem in Bewegungsrichtung hinteren Transporteinrichtungsmodul (A) zu einem in Bewegungsrichtung vorderen Transporteinrichtungsmodul (B) weitergegeben werden, wobei jedes Transporteinrichtungsmodul zumindest einen eigenen Gesamtsollwert aufweist, mit dem Verfahrensschritt des
Senkens der Transportgeschwindigkeit aller Transporteinrichtungsmodule (A, B), solange zumindest ein Gesamtmaß aller Füllgutstapel, die sich auf einem Transportmodul befinden, den jeweiligen Gesamtsollwert dieses Transportmoduls überschreitet.

11. Verfahren gemäß Anspruch 4 oder 10, dadurch gekennzeichnet,
daß jedes Transportmodul (A, B) mittels eines eigenen Motors (MOTOR 1, MOTOR 2) angetrieben wird.

12. Verfahren gemäß einem der Ansprüche 1 bis 11, dadurch gekennzeichnet,
daß die Erhöhung jedes Maßes für jeden Füllgutstapel (110) vor dem jeweiligen Hinzufügen einer Füllguteinheit zu dem Füllgutstapel durchgeführt wird.

13. Verfahren gemäß einem der Ansprüche 1 bis 12, dadurch gekennzeichnet,
daß die Füllgutstapel (110) mittels der Transporteinrichtung zyklisch bewegt werden, derart, daß während Bewegungspausen Füllgutstapel (110) jeweils an Stoppstellen (1 bis 10) positioniert sind, wobei an den Stoppstellen Hinzufügungsstationen oder Bearbeitungsstationen angeordnet sind.

14. Verfahren gemäß Anspruch 13, dadurch gekennzeichnet,
daß die Schritte b1) und c1) sowie die Schritte b2), c2) und d2) jeweils während der Bewegungspausen vor dem nächsten Zyklus durchgeführt werden.

15. Verfahren gemäß einem der Ansprüche 1 bis 14, dadurch gekennzeichnet,
daß das Maß für jeden Füllgutstapel (110) die Blattzahl und/oder die Höhe und/oder das Gewicht des Füllgutstapels ist.

16. Verfahren gemäß einem der Ansprüche 1 bis 15, dadurch gekennzeichnet,
daß die jeweiligen Sollwerte jeweils einem Motor (MOTOR 1, MOTOR 2) der Transporteinrichtung oder der Transporteinrichtungsmodule (A, B) zugeordnet sind.

## Claims

1. A method of controlling the transport speed of a transport and gathering unit, wherein filling-material stacks (110) are moved from an inlet (150) to an outlet of the gathering path making use of at least one transport means (100) and wherein filling-material units can selectively be added to said filling-material stacks at one or at several adding stations, said method being characterized by the following steps:
a1) determining at least one measure for each filling-material stack (110) at the inlet of the gathering path;
b1) increasing each measure for each filling-material stack at each adding station by a respective value corresponding to the filling-material unit added, if the filling-material stack has added thereto a filling-material unit;
c1) comparing each measure of each filling-material stack with a respective set value associated with the transport means; and
d1) controlling the transport speed in dependence upon the result of said comparison.

2. A method according to claim 1, characterized in
that the transport speed is reduced as long as at least one measure of at least one filling-material stack (110) exceeds the respective set value, the transport speed being increased again when the respective set value is no longer exceeded by any measure.

3. A method according to claim 1, characterized in
that step c1) includes comparing each measure with several set values so as to carry out a speed control in steps depending on the result of these comparisons.

4. A method according to one of the claims 1 to 3 for controlling the transport speed of such a gathering path, wherein the transport means consists of a plurality of transport means modules (A, B) which are arranged one behind the other, the filling-material stacks (110) being advanced from a respective transport means module (A) located at the rear in the direction of movement to a transport means module (B) located at the front in the direction of movement, said method including the method step of
reducing the transport speed of all transport means modules (A, B) as long as at least one measure of a filling-material stack exceeds a set value of a transport means module on which said filling-material stack is positioned.

5. A method according to one of the claims 1 to 4, characterized in
that, prior to step c1), at least one total measure for all filling-material stacks positioned on a transport means or a transport module is additionally determined on the basis of the measures ascertained for these filling-material stacks, each total measure ascertained in step c1) being compared in step d1) with a respective total set value associated with said transport means or transport means module, the transport speed being additionally controlled in dependence upon the result of said comparison.

6. A method according to claim 5, characterized in
that the measure on the basis of which the total measure is determined is the weight of the filling-material stacks.

7. A method of controlling the transport speed of a transport and gathering unit, wherein filling-material stacks (110) are moved from an inlet (150) to an outlet of the gathering path making use of at least one transport means and wherein filling-material units can selectively be added to said filling-material stacks at one or at several adding stations, said method being characterized by the following steps:
a2) determining at least one measure for each filling-material stack at the inlet of the gathering path;
b2) increasing each measure for each filling-material stack at each adding station by a respective value corresponding to the filling-material unit added, if the filling-material stack has added thereto a filling-material unit;
c2) determining at least one total measure for all filling-material stacks which are positioned on a transport means on the basis of the measures ascertained for these filling-material stacks;
d2) comparing each total measure with a respective total set value associated with this transport means; and
e2) controlling the transport speed in dependence upon the result of said comparison.

8. A method according to claim 7, characterized in
that the transport speed is reduced as long as at least one total measure exceeds the associated total set value, the transport speed being increased again when the associated total set value is no longer exceeded by any total measure.

9. A method according to claim 7, characterized in
that step d2) includes comparing each total measure with several total set values so as to carry out a speed control in steps depending on the result of these comparisons.

10. A method according to one of the claims 7 to 9 for controlling the transport speed of such a gathering path, wherein the transport means consists of a plurality of transport means modules (A, B) which are arranged one behind the other, the filling-material stacks being advanced from a respective transport means module (A) located at the rear in the direction of movement to a transport means module (B) located at the front in the direction of movement, each transport means module having at least one total set value of its own, said method including the method step of
reducing the transport speed of all transport means modules (A, B) as long as at least one total measure of all filling-material stacks which are positioned on a transport module exceeds the respective total set value of this transport module.

11. A method according to one of the claims 4 or 10, characterized in
that each transport module (A, B) is driven by means of a motor of its own (MOTOR 1, MOTOR 2).

12. A method according to one of the claims 1 to 11, characterized in
that the increase of each measure for each filling-material stack (110) is carried out before the respective filling-material unit is added to the filling-material stack.

13. A method according to one of the claims 1 to 12, characterized in
that, making use of the transport means, the filling-material stacks (110) are cyclically moved in such a way that, during intervals between the movements, filling-material stacks (110) are positioned at respective stop points (1 to 10), adding stations or processing stations being arranged at said stop points.

14. A method according to claim 13, characterized in
that steps b1) and c1) as well as steps b2), c2) and d2) are each carried out during the intervals between the movements before the next cycle.

15. A method according to one of the claims 1 to 14, characterized in
that the measure for each filling-material stack (110) is the number of sheets and/or the height and/or the weight of the filling-material stack.

16. A method according to one of the claims 1 to 15, characterized in
that the respective set values are each associated with one motor (MOTOR 1, MOTOR 2) of the transport means or of the transport means modules (A, B).

## Revendications

1. Procédé de commande de la vitesse de transport d'une unité de transport et d'assemblage, dans lequel, au moyen d'au moins un dispositif de transport (100), des piles de produits de remplissage (110) sont déplacées d'une entrée (150) à une sortie de la bande d'assemblage, où en un ou plusieurs postes d'adjonction peuvent être ajoutées à volonté aux piles de produits de remplissage des unités de produits de remplissage, caractérisé par les étapes ci-après :
a1) Détermination d'au moins une valeur quantitative pour chaque pile de produits de remplissage (110) à l'entrée de la bande d'assemblage;
b1) Augmentation de chaque valeur quantitative pour chaque pile de produits de remplissage en chaque poste d'adjonction, chaque fois d'une valeur qui correspond à l'unité de produits de remplissage ayant été ajoutée, lorsqu'on ajoute une unité de produits de remplissage à la pile de produits de remplissage;
c1) Comparaison entre chaque valeur quantitative d'une pile de produits de remplissage à une valeur de consigne respective associée au dispositif de transport; et
d1) Commande de la vitesse de transport en fonction du résultat de la comparaison.

2. Procédé selon la revendication 1, caractérisé en ce que la vitesse de transport est diminuée tant qu'au moins une valeur quantitative d'au moins une pile de produits de remplissage (110) dépasse la valeur de consigne respective, la vitesse de transport étant de nouveau augmentée lorsqu'aucune valeur quantitative ne dépasse plus la valeur de consigne respective.

3. Procédé selon la revendication 1, caractérisé en ce que, l'étape (c1) comprend la comparaison de chaque valeur quantitative à plusieurs valeurs de consigne, afin d'effectuer une commande de vitesse étagée en fonction du résultat des comparaisons.

4. Procédé selon l'une des revendications 1 à 3 pour la commande de la vitesse de transport d'une telle bande d'assemblage, pour laquelle le dispositif de transport est constitué de plusieurs modules de dispositif de transport (A, B) disposés les uns derrière les autres, les piles de produits de remplissage (110) étant chaque fois transférées d'un module de dispositif de transport (A), situé à l'arrière dans la direction de déplacement, à un module de dispositif de transport (B), situé à l'avant dans la direction de déplacement, avec l'étape de procédé consistant à
diminuer la vitesse de transport de tous les modules de dispositif de transport (A, B), tant qu'au moins une valeur quantitative d'une pile de produits de remplissage dépasse une valeur de consigne d'un module de dispositif de transport sur lequel se trouve la pile de produits de remplissage.

5. Procédé selon l'une des revendications 1 à 4, caractérisé en ce que, avant l'étape cl) est en outre déterminée au moins une valeur quantitative globale pour toutes les piles de produits de remplissage qui se trouvent sur un dispositif de transport ou un module de transport, à partir des valeurs quantitatives déterminées pour ces piles de produits de remplissage, où, à l'étape dl) chaque valeur quantitative globale déterminée à l'étape cl) étant comparée respectivement à une valeur de consigne globale associée à ce dispositif de transport ou à ce module de dispositif de transport, la vitesse de transport étant en outre commandée en fonction du résultat de cette comparaison.

6. Procédé selon la revendication 5, caractérisé en ce que, la valeur quantitative à partir de laquelle on détermine la valeur quantitative globale est le poids de la pile de produits de remplissage.

7. Procédé de commande de la vitesse de transport d'une unité de transport et d'assemblage, dans lequel, à l'aide d'au moins un dispositif de transport, une pile de produits de remplissage (110) est déplacée d'une entrée (150) à une sortie de la bande d'assemblage, où, sur un ou plusieurs postes d'adjonction peuvent être ajoutés à volonté aux piles de produits de remplissage des unités de produits de remplissage caractérisé par les étapes ci-après :
a2) Détermination d'au moins une valeur quantitative pour chaque pile de produits de remplissage à l'entrée de la bande d'assemblage;
b2) Augmentation de chaque valeur quantitative pour chaque pile de produits de remplissage en chaque poste d'adjonction, chaque fois d'une valeur qui correspond à l'unité de produits de remplissage ayant été ajoutée, lorsqu'on ajoute une unité de produits de remplissage à la pile de produits de remplissage;
c2) Détermination d'au moins une valeur quantitative globale pour toutes les piles de produits de remplissage se trouvant sur un dispositif de transport, à partir des valeurs quantitatives déterminées pour cette pile de produits de remplissage;
d2) Comparaison entre chaque valeur quantitative globale et une valeur de consigne globale respective associée à ce dispositif de transport; et
e2) Commande de la vitesse de transport en fonction du résultat de la comparaison.

8. Procédé selon la revendication 7, caractérisé en ce que la vitesse de transport est diminuée tant qu'au moins une valeur quantitative globale dépasse la valeur de consigne globale afférente, la vitesse de transport étant de nouveau augmentée lorsqu'aucune valeur quantitative globale ne dépasse plus la valeur de consigne globale afférente.

9. Procédé selon la revendication 7, caractérisé en ce que l'étape (d2) comprend la comparaison de chaque valeur quantitative globale avec plusieurs valeurs de consigne globales, afin d'effectuer en fonction du résultat de la comparaison une commande de vitesse étagée.

10. Procédé selon l'une des revendications 7 à 9 pour la commande de la vitesse de transport d'une telle bande d'assemblage, pour laquelle le dispositif de transport est constitué de plusieurs modules de dispositif de transport (A, B) disposés les uns derrière les autres, les pile de produits de remplissage étant chaque fois transférées d'un module de dispositif de transport (A), situé à l'arrière dans la direction de déplacement, à un module de dispositif de transport (B), situé à l'avant dans la direction de déplacement, chaque module de dispositif de transport présentant au moins une valeur de consigne globale propre, avec l'étape de procédé consistant à
diminuer la vitesse de transport de tous les modules de dispositif de transport (A, B), tant qu'au moins une valeur quantitative globale, pour toutes les piles de produits de remplissage se trouvant sur un module de transport, dépasse la valeur de consigne globale respective de ce module de transport.

11. Procédé selon la revendication 4 ou 10, caractérisé en ce que chaque module de transport (A, B) est entraîné au moyen d'un moteur lui étant propre (MOTEUR 1, MOTEUR 2).

12. Procédé selon l'une des revendications 1 à 11, caractérisé en ce que l'augmentation de chaque valeur quantitative pour chaque pile de produits de remplissage (110) est effectuée avant l'adjonction respective d'une unité de produits de remplissage à la pile de produits de remplissage.

13. Procédé selon l'une des revendications 1 à 12, caractérisé en ce que la pile de produits de remplissage (110) est déplacée cycliquement au moyen du dispositif de transport, de manière que, pendant les poses de déplacement, des piles de produits de remplissage (110) soient positionnées respectivement en des points d'arrêt (1 à 10), des postes d'adjonction ou des postes de travail étant disposés à l'emplacement des points d'arrêt.

14. Procédé selon la revendication 13, caractérisé en ce que les étapes b1) et c1) ainsi que les étapes b2), c2) et d2) sont chacune effectuées pendant les poses de déplacement, avant le déroulement du cycle subséquent.

15. Procédé selon l'une des revendications 1 à 14, caractérisé en ce que la valeur quantitative pour chaque pile de produits de remplissage (110) est le nombre de feuille et/ou la hauteur et/ou le poids de la pile de produits de remplissage.

16. Procédé selon l'une des revendications 1 à 15, caractérisé en ce que, les valeurs des consignes respectives sont associées chaque fois à un moteur (MOTEUR 1, MOTEUR 2) du dispositif de transport ou bien des modules de dispositif de transport (A, B).
